# EUROPÄISCHE PATENTSCHRIFT

(11) **EP 4 127 363 B1**
(45) Veröffentlichungstag und Bekanntmachung des Hinweises auf die Patenterteilung: **08.05.2024**
(21) Anmeldenummer: 21710930.5
(22) Anmeldetag: 08.03.2021
(51) Int. Cl.: E05B 13/10, E05B 47/00, E05C 3/04, E05B 35/10

(54) **SCHWENKHEBELVORRICHTUNG UND SYSTEM ZUM BETÄTIGEN EINER VERSCHLUSSEINRICHTUNG EINER ZUGANGSKONTROLLVORRICHTUNG**
SWIVEL LEVER DEVICE AND SYSTEM FOR ACTUATING A CLOSURE APPARATUS OF AN ACCESS CONTROL DEVICE
DISPOSITIF ET SYSTÈME À LEVIER PIVOTANT PERMETTANT D'ACTIONNER UN APPAREIL DE FERMETURE D'UN DISPOSITIF DE COMMANDE D'ACCÈS

(30) Priorität: 27.03.2020 DE 102020108484
(43) Veröffentlichungstag der Anmeldung: 08.02.2023
(73) Patentinhaber: DIRAK Dieter Ramsauer Konstruktionselemente GmbH, 58256 Ennepetal (DE)
(72) Erfinder: OLKAY, Cem, 58454 Witten (DE); HÖSCHLER, Peter, 42551 Velbert (DE)
(74) Vertreter: Cohausz & Florack
(86) Internationale Anmeldenummer: PCT/EP2021/055719
(87) Internationale Veröffentlichungsnummer: WO 2021/190908

(56) Entgegenhaltungen:
- DE-A1- 3 701 440
- DE-U1- 8 704 430
- GB-A- 2 389 141
- US-A1- 2003 141 724

## Beschreibung

Die Erfindung betrifft eine Schwenkhebelvorrichtung zum Betätigen einer Verschlusseinrichtung, insbesondere eines Riegelverschlusses und/oder Stangenverschlusses, einer Zugangskontrollvorrichtung, insbesondere einer Tür und/oder Klappe, mit einem Gehäuse zum Befestigen der Schwenkhebelvorrichtung, insbesondere an der Zugangskontrollvorrichtung, und einem Schwenkhebel zum Betätigen der Verschlusseinrichtung, wobei der Schwenkhebel relativ zu dem Gehäuse zwischen einer Arretierstellung und einer Betätigungsstellung zum Betätigen der Verschlusseinrichtung verstellbar ist, wobei der Schwenkhebel in der Betätigungsstellung um eine Betätigungsachse relativ zu dem Gehäuse verschwenkbar ist, wobei ein Verriegelungsmechanismus zum Sichern des Schwenkhebels gegen ein unbefugtes Verstellen von der Arretierstellung in die Betätigungsstellung vorgesehen ist, und wobei der Verriegelungsmechanismus wenigstens ein Verriegelungselement umfasst, das zwischen einer Verriegelungsstellung zum formschlüssigen Blockieren des Verstellens des Schwenkhebels von der Arretierstellung in die Betätigungsstellung und einer Entriegelungsstellung zum Freigeben des Verstellens des Schwenkhebels von der Arretierstellung in die Betätigungsstellung verstellbar ist.

Zudem betrifft die Erfindung ein System zum Betätigen einer Verschlusseinrichtung, insbesondere eines Riegelverschlusses und/oder Stangenverschlusses, einer Zugangskontrollvorrichtung, insbesondere einer Tür und/oder Klappe, mit einer Schwenkhebelvorrichtung und einer korrespondierenden Schlüsseleinheit.

Zugangskontrollvorrichtungen, mit denen Zugänge verschlossen und freigegeben werden können, wie beispielsweise Türen oder Klappen, sind in unterschiedlichen Ausgestaltungen bekannt. Dabei weisen Zugangskontrollvorrichtungen unabhängig von ihrer Ausgestaltung häufig eine Verschlusseinrichtung auf. Diese dient dazu, zu verhindern, dass die Zugangskontrollvorrichtung unbeabsichtigt von einer den entsprechenden Zugang verschließenden Stellung in eine den Zugang freigebende Stellung gelangt und/oder durch Unbefugte entsprechend verstellt wird.

Als Verschlusseinrichtungen sind beispielsweise Riegelverschlüsse bekannt. Diese weisen für gewöhnlich einen Riegel auf, der zwischen einer Stellung zum formschlüssigen Blockieren des Öffnens der Zugangskontrollvorrichtung und einer Stellung zum Freigeben des Öffnens der Zugangskontrollvorrichtung verstellbar ist. Dabei werden Riegelverschlüsse, bei denen das Verstellen des Riegels durch Schwenken bzw. Drehen des Riegels erfolgt, häufig auch als Drehriegelverschlüsse bezeichnet. Neben Riegelverschlüssen sind auch Stangenverschlüsse als Verschlusseinrichtungen bekannt, die im Gegensatz zu Riegelverschlüssen in aller Regel ein oder mehrere Stangenelemente aufweisen. Dabei ermöglicht es das wenigstens eine Stangenelement, die Zugangskontrollvorrichtung an zwei oder mehr - insbesondere gegenüberliegenden - Punkten festzulegen. Dies kann die Sicherheit gegen ein unbefugtes Öffnen der Zugangskontrollvorrichtung erhöhen.

Unabhängig von der Ausgestaltung der Verschlusseinrichtung kommen zum Betätigen der Verschlusseinrichtung häufig Schwenkhebelvorrichtungen zum Einsatz. Schwenkhebelvorrichtungen umfassen meist ein Gehäuse, mittels dem die Schwenkhebelvorrichtung an der Zugangskontrollvorrichtung befestigt werden kann. Neben dem Gehäuse umfassen Schwenkhebelvorrichtungen entsprechend ihrer Bezeichnung in aller Regel einen Schwenkhebel. Dieser dient der eigentlichen Betätigung der Verschlusseinrichtung und ist dazu in einer Betätigungsstellung um eine Betätigungsachse verschwenkbar. Zudem ist der Schwenkhebel für gewöhnlich von der Betätigungsstellung in eine Arretierstellung und zurück verstellbar, wobei der Schwenkhebel in der Arretierstellung gesichert werden kann, sodass Unbefugte den Schwenkhebel nicht von der Arretierstellung in die Betätigungsstellung verstellen und so die Zugangskontrollvorrichtung öffnen können. Eine derartige Schwenkhebelvorrichtung ist bereits bekannt, siehe z. B. die US 2003/141724 A1 oder die WO 97/40248 A1. Ein Vorteil von Schwenkhebeln liegt darin, dass ein Schwenkhebel in der Bockierstellung flach und platzsparend am bzw. im Gehäuse anliegt.

Zum Sichern des Schwenkhebels in der Arretierstellung umfasst die Schwenkhebelvorrichtung häufig einen Verriegelungsmechanismus, etwa in Form eines Zylinderschlosses. Unabhängig von der konkreten Ausgestaltung umfasst der Verriegelungsmechanismus in aller Regel wenigstens ein Verriegelungselement, das mittels einer korrespondierenden Schlüsseleinheit, etwa in Form eines Bartschlüssels, zwischen einer Verriegelungsstellung und einer Entriegelungsstellung verstellbar ist. Dabei dient die Verriegelungsstellung dazu, das Verstellen des Schwenkhebels von der Arretierstellung in die Betätigungsstellung formschlüssig zu blockieren, und die Entriegelungsstellung dient dazu, das Verstellen des Schwenkhebels von der Arretierstellung in die Betätigungsstellung freizugeben.

Nachteilig an den aus dem Stand der Technik bekannten Schwenkhebelvorrichtungen ist, dass diese anfällig für Vandalismus sind. Dies gilt insbesondere für den Verriegelungsmechanismus. So kommt es beispielsweise bei Zylinderschlössern regelmäßig vor, dass diese etwa durch den Eintrag von Sekundenkleber verklebt und so funktionsunfähig gemacht werden. Dies und der Umstand, dass eine Beschädigung des Verriegelungsmechanismus häufig den Austausch der gesamten Schwenkhebelvorrichtung erforderlich macht, haben zur Folge, dass die Schwenkhebelvorrichtung und mit ihr die Schlüsseleinheit häufig ausgetauscht werden müssen.

Der Erfindung liegt daher die Aufgabe zugrunde, die eingangs genannte und zuvor näher beschriebene Schwenkhebelvorrichtung sowie das eingangs genannte und zuvor näher beschriebene System derart auszugestalten und weiterzubilden, dass die Schwenkhebelvorrichtung und das System besser vor Beschädigungen und Verschmutzungen geschützt sind und somit seltener ausgetauscht werden müssen.

Diese Aufgabe wird bei einer Schwenkhebelvorrichtung nach dem Oberbegriff von Patentanspruch 1 dadurch gelöst, dass das Verriegelungselement wenigstens einen Verriegelungsmagneten zum Verstellen des Verriegelungselements von der Verriegelungsstellung in die Entriegelungsstellung durch die magnetische Wechselwirkung zwischen dem Verriegelungsmagneten und wenigstens einem Entriegelungsmagneten einer korrespondierenden Schlüsseleinheit umfasst.

Die erfindungsgemäße Schwenkhebelvorrichtung ist zum Betätigen einer Verschlusseinrichtung einer Zugangskontrollvorrichtung, beispielsweise in Form einer Tür und/oder einer Klappe, ausgebildet. Die Schwenkhebelvorrichtung kann also dazu ausgebildet sein, die Verschlusseinrichtung von einer Stellung zum formschlüssigen Blockieren des Öffnens der Zugangskontrollvorrichtung in eine Stellung zum Freigeben des Öffnens der Zugangskontrollvorrichtung und zurück zu verstellen. Unabhängig davon kann es sich bei der Verschlusseinrichtung insbesondere um einen Riegelverschluss und/oder einen Stangenverschluss handeln.

Zum Befestigen der Schwenkhebelvorrichtung weist diese ein Gehäuse auf. Das Gehäuse ist insbesondere dazu vorgesehen, die Schwenkhebelvorrichtung an der Zugangskontrollvorrichtung zu befestigen. Es ist jedoch beispielsweise auch denkbar, die Schwenkhebelvorrichtung mittels des Gehäuses an einem Rahmen, beispielsweise eines Schranks, zu befestigen, an dem die Zugangsvorrichtung gehalten ist. Unabhängig davon kann das Gehäuse der Einfachheit halber wenigstens ein Befestigungselement, etwa in Form eines Gewindes, zum Befestigen der Schwenkhebelvorrichtung aufweisen.

Weiterhin weist die Schwenkhebelvorrichtung einen Schwenkhebel auf, durch den die Verschlusseinrichtung betätigt werden kann. Dabei ist der Schwenkhebel von einer Arretierstellung in eine Betätigungsstellung und zurück verstellbar. In der Betätigungsstellung, die dem Betätigen der Verschlusseinrichtung dient, ist der Schwenkhebel relativ zu dem Gehäuse um eine Betätigungsachse verschwenkbar. Durch das Verschwenken des Schwenkhebels in der Betätigungsstellung um die Betätigungsachse kann also die Verschlusseinrichtung betätigt werden. Dabei können das Verschwenken des Schwenkhebels in der Betätigungsstellung und das Verstellen des Schwenkhebels zwischen der Arretierstellung und der Betätigungsstellung grundsätzlich in zueinander wenigstens im Wesentlichen parallelen Richtungen erfolgen. Bevorzugt ist es jedoch, wenn das Verschwenken des Schwenkhebels in der Betätigungsstellung und das Verstellen des Schwenkhebels zwischen der Arretierstellung und der Betätigungsstellung in zueinander wenigstens im Wesentlichen senkrechten Richtungen erfolgen können.

Unabhängig davon kann es zweckmäßig sein, wenn in der Arretierstellung das Verschwenken des Schwenkhebels relativ zum Gehäuse um die Betätigungsachse formschlüssig blockiert ist, und zwar insbesondere in zwei entgegengesetzten Richtungen. Wenn sich der Schwenkhebel in der Arretierstellung befindet, ist ein Betätigen der Verschlusseinrichtung mittels der Schwenkhebelvorrichtung also insbesondere nicht möglich.

Hinsichtlich einer einfachen Konstruktion kann es sich anbieten, wenn die Betätigungsachse wenigstens im Wesentlichen senkrecht zu einer Anlagefläche des Gehäuses zur Anlage an die Zugangskontrollvorrichtung angeordnet ist. Unabhängig davon kann es sich der Einfachheit halber auch anbieten, wenn das Verstellen des Schwenkhebels von der Betätigungsstellung in die Arretierstellung und/oder zurück durch Verschwenken des Schwenkhebels erfolgen kann, und zwar insbesondere um eine Achse wenigstens im Wesentlichen senkrecht zu der Betätigungsachse.

Neben dem Gehäuse und dem Schwenkhebel umfasst die Schwenkhebelvorrichtung einen Verriegelungsmechanismus. Der Verriegelungsmechanismus ist zum Sichern des Schwenkhebels gegen ein unbefugtes Verstellen von der Arretierstellung in die Betätigungsstellung ausgebildet. So kann bedarfsweise sichergestellt werden, dass nur befugte Personen, die über eine entsprechende Schlüsseleinheit verfügen, den Schwenkhebel von der Arretierstellung in die Betätigungsstellung verstellen können. Unabhängig davon umfasst der Verriegelungsmechanismus wenigstens ein Verriegelungselement. Dabei ist das Verriegelungselement von einer Verriegelungsstellung zum formschlüssigen Blockieren des Verstellens des Schwenkhebels von der Arretierstellung in die Betätigungsstellung in eine Entriegelungsstellung zum Freigeben des Verstellens des Schwenkhebels von der Arretierstellung in die Betätigungsstellung und zurück verstellbar. Das Verriegelungselement kann das Verstellen des Schwenkhebels von der Arretierstellung in die Betätigungsstellung also in der Verriegelungsstellung formschlüssig blockieren und in der Entriegelungsstellung freigeben.

Erfindungsgemäß ist vorgesehen, dass das Verriegelungselement wenigstens einen Verriegelungsmagneten umfasst. Dabei ist dieser Verriegelungsmagnet dazu ausgebildet, durch die magnetische Wechselwirkung zwischen dem Verriegelungsmagnet und wenigstens einem Entriegelungsmagnet einer korrespondierenden Schlüsseleinheit das Verriegelungselement von der Verriegelungsstellung in die Entriegelungsstellung zu verstellen. Der Verriegelungsmagnet ermöglicht also, dass das Verriegelungselement durch eine magnetische Kraft von der Verriegelungsstellung in die Entriegelungsstellung verstellt werden kann. Dies hat den Vorteil, dass der Verriegelungsmechanismus in der Arretierstellung des Schwenkhebels nicht von außen zugänglich sein muss, um das Verriegelungselement von der Verriegelungsstellung in die Entriegelungsstellung zu verstellen. Stattdessen kann der Verriegelungsmechanismus derart ausgestaltet sein, dass dieser in der Arretierstellung des Schwenkhebels von außen unzugänglich ist. Auf diese Weise kann der Verriegelungsmechanismus besser gegen Beschädigungen von außen durch Vandalismus geschützt werden und mithin die Lebensdauer der Schwenkhebelvorrichtung verlängert werden.

Bei dem wenigstens einen Verriegelungsmagneten handelt es sich der Einfachheit halber insbesondere um einen Permanentmagneten. Dabei wird unter einem Permanentmagneten insbesondere ein Magnet verstanden, der über einen längeren Zeitraum ein gleichbleibendes Magnetfeld aufweist, ohne dass wie bei Elektromagneten eine elektrische Spannung aufgewendet werden müsste.

Nach einer Ausgestaltung der Schwenkhebelvorrichtung ist vorgesehen, dass der Verriegelungsmechanismus wenigstens zwei Verriegelungselemente umfasst. Auf diese Weise kann die Sicherheit gegen ein unbefugtes Verstellen des Schwenkhebels von der Arretierstellung in die Betätigungsstellung erhöht werden. Dies gilt umso mehr, wenn der Verriegelungsmechanismus wenigstens vier, vorzugsweise wenigstens sechs, insbesondere wenigstens acht, Verriegelungselemente umfasst. Unabhängig von der Anzahl der Verriegelungselemente ist es zweckmäßig, wenn die Verriegelungselemente jeweils zwischen einer Verriegelungsstellung und einer Entriegelungsstellung verstellbar sind. Alternativ oder zusätzlich kann es sich hinsichtlich einer einfachen Funktionsweise des Verriegelungsmechanismus anbieten, wenn die Verriegelungselemente jeweils wenigstens einen Verriegelungsmagneten umfassen.

Bei einer Mehrzahl an Verriegelungselementen kann es sich hinsichtlich der Sicherheit gegen unbefugtes Verstellen des Schwenkhebels zusätzlich anbieten, wenn sich die Polaritäten wenigstens zweier Verriegelungsmagnete unterschiedlicher Verriegelungselemente unterscheiden, und zwar bezogen auf die Entriegelungsrichtung des jeweiligen Verriegelungselements. Auf diese Weise kann eine Art Codierung realisiert werden, sodass Unbefugten das Verstellen aller Verriegelungselemente in die jeweilige Entriegelungsstellung erschwert wird. Diesbezüglich kann es sich insbesondere anbieten, wenn sich die Polaritäten wenigstens zweier benachbart angeordneter Verriegelungsmagnete unterscheiden. Unabhängig davon wird unter der Entriegelungsrichtung eines Verriegelungselements insbesondere die Richtung verstanden, in der das Verriegelungselement von der Verriegelungsstellung in die Entriegelungsstellung verstellbar ist.

Alternativ oder zusätzlich kann es sich bei einer Mehrzahl an Verriegelungselementen anbieten, wenn wenigstens zwei der Verriegelungselemente auf gegenüberliegenden Seiten der Längsachse des Schwenkhebels und/oder der Längsachse des Gehäuses angeordnet sind. So kann der Schwenkhebel in der Arretierstellung auf gegenüberliegenden Seiten seiner Längsachse formschlüssig an dem Gehäuse gehalten sein. Dies kann die Sicherheit gegen ein gewaltsames Verstellen des Schwenkhebels von der Arretierstellung in die Betätigungsstellung erhöhen. Dies gilt umso mehr, wenn wenigstens zwei Verriegelungselementgruppen jeweils umfassend wenigstens zwei, insbesondere wenigstens drei, Verriegelungselemente auf gegenüberliegenden Seiten der Längsachse des Schwenkhebels und/oder der Längsachse des Gehäuses angeordnet sind.

Unabhängig davon, ob Verriegelungselemente auf unterschiedlichen Seiten der Längsachse des Schwenkhebels und/oder des Gehäuses angeordnet sind, kann es sich anbieten, wenn wenigstens zwei der Verriegelungselemente entlang der Längsachse des Schwenkhebels und/oder der Längsachse des Gehäuses voneinander beabstandet angeordnet sind. Dann kann der Schwenkhebel in der Arretierstellung entlang seiner Längsachse an unterschiedlichen Punkten formschlüssig an dem Gehäuse gehalten sein. So kann ebenfalls die Sicherheit gegen ein gewaltsames Verstellen des Schwenkhebels von der Arretierstellung in die Betätigungsstellung erhöht werden. Dies gilt insbesondere wenn wenigstens zwei Verriegelungselemente einer Verriegelungselementgruppe entlang der Längsachse des Schwenkhebels und/oder der Längsachse des Gehäuses voneinander beabstandet angeordnet sind. Unabhängig davon kann es sich der Einfachheit halber anbieten, wenn die Abstände benachbarter Verriegelungselemente entlang der Längsachse des Schwenkhebels und/oder des Gehäuses gleich groß sind.

Hinsichtlich einer einfachen Funktionsweise und konstruktiven Ausgestaltung des Verriegelungsmechanismus kann es sich anbieten, wenn das Verstellen des wenigstens einen Verriegelungselement von der Verriegelungsstellung in die Entriegelungsstellung und zurück durch Verschieben erfolgen kann. Dabei kann das Verschieben besonders einfach entlang der Längsachse des Verriegelungselements erfolgen. Alternativ oder zusätzlich kann es hinsichtlich einer kompakten und insbesondere flachen Bauweise der Schwenkhebelvorrichtung auch zweckmäßig sein, wenn das Verschieben wenigstens im Wesentlichen parallel zu einer Anlagefläche des Gehäuses zur Anlage an die Zugangskontrollvorrichtung erfolgen kann.

Alternativ oder zusätzlich kann es sich hinsichtlich einer einfachen konstruktiven Ausgestaltung des wenigstens einen Verriegelungselements und des Verriegelungsmechanismus anbieten, wenn das wenigstens eine Verriegelungselement durch den wenigstens einen Verriegelungsmagneten gebildet ist. Dann ist der Verriegelungsmagnet also insbesondere nicht lediglich ein Teil des Verriegelungselements, sondern ist das Verriegelungselement als Verriegelungsmagnet ausgebildet. Unabhängig davon kann es vor demselben Hintergrund sinnvoll sein, wenn das wenigstens eine Verriegelungselement stiftförmig ausgebildet ist.

Nach einer weiteren Ausgestaltung der Schwenkhebelvorrichtung ist vorgesehen, dass in der Arretierstellung des Schwenkhebels das wenigstens eine Verriegelungselement in der Verriegelungsstellung und/oder der Entriegelungsstellung derart in dem Gehäuse und/oder dem Schwenkhebel aufgenommen ist, dass das Verriegelungselement von außen unzugänglich ist. Wenn sich der Schwenkhebel in der Arretierstellung befindet, kann das wenigstens eine Verriegelungselement also von außen unzugänglich sein, und zwar insbesondere unabhängig davon ob sich das Verriegelungselement in der Verriegelungsstellung oder der Entriegelungsstellung befindet. So kann die Sicherheit gegen Beschädigungen des Verriegelungsmechanismus von außen weiter erhöht werden. Alternativ oder zusätzlich kann vorgesehen sein, dass das wenigstens eine Verriegelungselement in der Verriegelungsstellung und/oder der Entriegelungsstellung derart in dem Gehäuse und/oder dem Schwenkhebel aufgenommen ist, dass das Verriegelungselement von außen nicht sichtbar ist, wenn sich der Schwenkhebel in der Arretierstellung befindet. Auf diese Weise kann die Sicherheit gegen ein unbefugtes Verstellen des Verriegelungselements von der Verriegelungsstellung in die Entriegelungsstellung erhöht werden. Dann ist nämlich insbesondere von außen nicht ersichtlich, wo das Verriegelungselement angeordnet ist und wie genau ein Magnet relativ zu der Schwenkhebelvorrichtung positioniert werden muss, um das Verriegelungselement von der Verriegelungsstellung in die Entriegelungsstellung zu verstellen. Unabhängig davon ist es zweckmäßig, wenn in der Arretierstellung des Schwenkhebels das Verriegelungselement in der Verriegelungsstellung teilweise in dem Gehäuse und teilweise in dem Schwenkhebel und/oder in der Entriegelungsstellung in dem Gehäuse oder dem Schwenkhebel aufgenommen ist.

Eine weitere Ausgestaltung der Schwenkhebelvorrichtung sieht vor, dass das wenigstens eine Verriegelungselement in der Entriegelungsstellung in einer Entriegelungsaufnahme aufgenommen ist, und zwar insbesondere unabhängig von der Stellung des Schwenkhebels. So können Beschädigungen des Verriegelungselements auf einfache Weise verhindert werden, wenn sich das Verriegelungselement in der Entriegelungsstellung befindet. Dabei kann die Entriegelungsaufnahme zweckmäßig Teil des Gehäuses sein. Hinsichtlich einer einfachen Funktionsweise des Verriegelungsmechanismus bietet es sich jedoch insbesondere an, wenn die Entriegelungsaufnahme Teil des Schwenkhebels ist. Unabhängig davon, ob das Verriegelungselement in der Entriegelungsstellung in einer Entriegelungsaufnahme aufgenommen ist oder nicht, kann das wenigstens eine Verriegelungselement in der Verriegelungsstellung in eine Verriegelungsaufnahme formschlüssig eingreifen, wenn sich der Schwenkhebel in der Arretierstellung befindet. So kann das Verstellen des Schwenkhebels von der Arretierstellung in die Betätigungsstellung auf konstruktiv einfache Weise formschlüssig blockiert werden. Dabei kann die Verriegelungsaufnahme Teil des Schwenkhebels sein. Bevorzugt ist es jedoch, wenn die Verriegelungsaufnahme durch das Gehäuse gebildet ist. Dies kann sich hinsichtlich einer einfachen Funktionsweise des Verriegelungsmechanismus anbieten. Unabhängig davon kann es hinsichtlich einer einfachen konstruktiven Ausgestaltung sowie hohen Stabilität der Schwenkhebelvorrichtung vorteilhaft sein, wenn die Entriegelungsaufnahme und/oder die Verriegelungsaufnahme nicht lediglich Teil des Gehäuses bzw. des Schwenkhebels ist, sondern durch das Gehäuse und/oder den Schwenkhebel gebildet ist.

Um zu vermeiden, dass das wenigstens eine Verriegelungselement beim Verstellen des Schwenkhebels von der Betätigungsstellung in die Arretierstellung unbeabsichtigt in der Entriegelungsstellung verbleibt, kann der Verriegelungsmechanismus wenigstens ein Sicherungselement umfassen. Dann kann das wenigstens eine Sicherungselement dazu ausgebildet sein, das wenigstens eine Verriegelungselement beim Verstellen des Schwenkhebels in die Arretierstellung selbsttätig von der Entriegelungsstellung in die Verriegelungsstellung zu verstellen. Dann kann das Verriegelungselement durch das Sicherungselement also automatisch von der Entriegelungsstellung in die Verriegelungsstellung verstellt werden, wenn der Schwenkhebel in die Arretierstellung verstellt wird. So kann die Sicherheit gegen unbefugtes Verstellen des Schwenkhebels von der Arretierstellung in die Betätigungsstellung erhöht werden. Alternativ oder zusätzlich kann das wenigstens eine Sicherungselement auch dazu ausgebildet sein, das wenigstens eine Verriegelungselement in der Verriegelungsstellung zu halten, wenn sich der Schwenkhebel in der Arretierstellung befindet. Auch dies kann zu einer erhöhten Sicherheit gegen unbefugtes Verstellen des Schwenkhebels von der Arretierstellung in die Betätigungsstellung beitragen. Unabhängig davon kann es sich bei einer Mehrzahl von Verriegelungselementen der Einfachheit halber anbieten, wenn das wenigstens eine Sicherungselement mehreren Verriegelungselementen zugeordnet ist. So muss nicht für jedes Verriegelungselement ein separates Sicherungselement vorgesehen sein.

Hinsichtlich des wenigstens einen Sicherungselements kann es zweckmäßig sein, wenn dieses an dem Schwenkhebel befestigt ist. Hinsichtlich einer einfachen Funktionsweise des Verriegelungsmechanismus bietet es sich jedoch insbesondere an, wenn das wenigstens eine Sicherungselement an dem Gehäuse befestigt ist. Alternativ oder zusätzlich kann das wenigstens eine Sicherungselements wenigstens teilweise, insbesondere wenigstens im Wesentlichen, in dem Gehäuse oder dem Schwenkhebel aufgenommen sein. So kann sichergestellt werden, dass das Sicherungselement von außen unzugänglich ist, was die Sicherheit gegen Beschädigung des Verriegelungsmechanismus durch Vandalismus und unbefugtes Verstellen des Verriegelungselements von der Verriegelungsstellung in die Entriegelungsstellung erhöhen kann.

Unabhängig davon kann es sich auch anbieten, wenn das wenigstens eine Sicherungselement aus einem ferromagnetischen Werkstoff gebildet ist. Dann kann das wenigstens eine Verriegelungselement durch die magnetische Wechselwirkung zwischen dem wenigstens einen Verriegelungsmagneten und dem wenigstens einen Sicherungselement beim Verstellen des Schwenkhebels in die Arretierstellung selbsttätig von der Entriegelungsstellung in die Verriegelungsstellung verstellbar sein. Das selbsttätige Verstellen des Verriegelungselements von der Verriegelungsstellung in die Entriegelungsstellung kann also durch die magnetische Wechselwirkung zwischen dem Verriegelungsmagneten und dem Sicherungselement erfolgen. Auf diese Weise wird nicht nur eine besonders einfache konstruktive Ausgestaltung, sondern auch eine zuverlässige Funktionsweise des Verriegelungsmechanismus ermöglicht. Aus demselben Grund kann es alternativ oder zusätzlich vorteilhaft sein, wenn in der Arretierstellung des Schwenkhebels das wenigstens eine Verriegelungselement durch die magnetische Wechselwirkdung zwischen dem wenigstens einen Verriegelungsmagneten und dem wenigstens einen Sicherungselement in der Verriegelungsstellung gehalten ist. Grundsätzlich kann das selbsttätige Verstellen des Verriegelungselements und/oder das Halten des Verriegelungselements in der Verriegelungsstellung wenigstens teilweise durch die magnetische Wechselwirkung zwischen dem Verriegelungsmagneten und dem Sicherungselement erfolgen. Aus den vorstehend genannten Gründen ist es jedoch besonders bevorzugt, wenn das selbsttätige Verstellen des Verriegelungselements und/oder das Halten des Verriegelungselements in der Verriegelungsstellung wenigstens im Wesentlichen durch die magnetische Wechselwirkung zwischen dem Verriegelungsmagneten und dem Sicherungselement erfolgt.

Unter einem ferromagnetischen Werkstoff wird vorliegend insbesondere ein Werkstoff verstanden, der von einem äußeren Magnetfeld angezogen wird. Das Sicherungselement kann grundsätzlich also auch als Permanentmagnet ausgebildet sein. Hinsichtlich einer einfachen und zuverlässigen Funktionsweise des Verriegelungsmechanismus ist es jedoch bevorzugt, wenn das Sicherungselement selbst kein Magnetfeld erzeugt.

Unabhängig davon, ob ein Sicherungselement vorgesehen ist oder nicht, kann der Verriegelungsmechanismus wenigstens ein Rückhalteelement umfassen. Dann kann das wenigstens eine Rückhalteelement dazu ausgebildet sein, ein unbeabsichtigtes Verstellen des wenigstens einen Verriegelungselements von der Entriegelungsstellung in die Verriegelungsstellung zu verhindern, und zwar insbesondere wenn sich der Schwenkhebel in der Betätigungsstellung befindet. Auf diese Weise kann eine einfache und zuverlässige Funktionsweise der Schwenkhebelvorrichtung gewährleistet werden. Eine konstruktiv einfache Ausgestaltung des Rückhalteelements wird ermöglicht, wenn das wenigstens eine Rückhalteelement wenigstens teilweise wenigstens eine Öffnung wenigstens einer Entriegelungsaufnahme bedeckt, in der das wenigstens eine Verriegelungselement in der Entriegelungsstellung aufgenommen ist. Unabhängig davon kann es sich bei einer Mehrzahl an Verriegelungselementen anbieten, wenn dem wenigstens einen Rückhalteelement wenigstens zwei Verriegelungselemente zugeordnet sind. Dann muss nicht für jedes Verriegelungselement ein separates Rückhalteelement vorgesehen sein, was sich positiv auf die Herstellungskosten der Schwenkhebelvorrichtung auswirken kann. Alternativ oder zusätzlich kann es auch zu einer einfachen Bedienung der Schwenkhebelvorrichtung beitragen, wenn das wenigstens eine Rückhalteelement unverlierbar an dem Gehäuse und/oder dem Schwenkhebel befestigt ist.

Hinsichtlich des Rückhalteelements kann es sich alternativ oder zusätzlich auch anbieten, wenn das wenigstens eine Rückhalteelement zwischen einer Rückhaltestellung und einer Freigabestellung verstellbar ist. Dann kann das Rückhalteelement in der Rückhaltestellung ein unbeabsichtigtes Verstellen des wenigstens einen Verriegelungselements von der Entriegelungsstellung in die Verriegelungsstellung verhindern und in der Freigabestellung das Verstellen des wenigstens einen Verriegelungselements von der Entriegelungsstellung in die Verriegelungsstellung freigeben. So kann erreicht werden, dass das Rückhalteelement das Verstellen des Verriegelungselements nicht behindert, wenn sich der Schwenkhebel in der Arretierstellung befindet. Dabei kann es sich hinsichtlich einer einfachen Konstruktion anbieten, wenn das wenigstens eine Rückhalteelement in der Rückhaltestellung die wenigstens eine Öffnung der wenigstens einen Entriegelungsaufnahme wenigstens teilweise bedeckt und in der Freigabestellung die wenigstens eine Öffnung der wenigstens einen Entriegelungsaufnahme wenigstens im Wesentlichen freigibt.

Alternativ oder zusätzlich kann es sich anbieten, wenn das wenigstens eine Rückhalteelement beim Verstellen des Schwenkhebels von der Betätigungsstellung in die Arretierstellung selbsttätig von der Rückhaltestellung in die Freigabestellung verstellbar ist. Dies hat den Vorteil, dass das Rückhalteelement beim Verstellen des Schwenkhebels automatisch in die Freigabestellung gelangt und nicht separat, beispielsweise durch einen Nutzer, in die Freigabestellung verstellt werden muss. So kann nicht nur eine zuverlässige Funktionsweise gewährleistet, sondern auch die Bedienung der Schwenkhebelvorrichtung erleichtert werden. Vor demselben Hintergrund kann es sich alternativ oder zusätzlich auch anbieten, wenn das wenigstens eine Rückhalteelement beim Verstellen des Schwenkhebels von der Arretierstellung in die Betätigungsstellung selbsttätig von der Freigabestellung in die Rückhaltestellung verstellbar ist. So kann ein unbeabsichtigtes Verstellen des Verriegelungselements von der Entriegelungsstellung in die Verriegelungsstellung sicher vermieden werden.

Das selbsttätige Verstellen des wenigstens einen Rückhalteelements kann auf konstruktiv einfache Weise realisiert werden, wenn wenigstens ein Verstellelement zum formschlüssigen Verstellen des wenigstens einen Rückhalteelements von der Rückhaltestellung in die Freigabestellung beim Verstellen des Schwenkhebels von der Betätigungsstellung in die Arretierstellung vorgesehen ist. Alternativ oder zusätzlich kann es sich aus demselben Grund anbieten, wenn wenigsten ein Verstellelement zum formschlüssigen Verstellen des wenigstens einen Rückhalteelements von der Freigabestellung in die Rückhaltestellung beim Verstellen des Schwenkhebels von der Arretierstellung in die Betätigungsstellung vorgesehen ist.

Hinsichtlich einer konstruktiv einfachen und zugleich zweckmäßigen Ausgestaltung des wenigstens einen Rückhalteelements kann es sich anbieten, wenn dieses als Seil ausgebildet ist. So kann auf einfache und kostengünstige Weise ein Rückhalteelement realisiert werden, mit dem insbesondere mehrere Verriegelungselemente gleichzeitig gegen ein unbeabsichtigtes Verstellen von der jeweiligen Entriegelungsstellung in die entsprechende Verriegelungsstellung gesichert werden können. Unabhängig davon kann es hinsichtlich der Haltbarkeit des Rückhalteelements vorteilhaft sein, wenn dieses als Drahtseil oder Draht ausgebildet ist.

Alternativ oder zusätzlich kann es sich anbieten, wenn das Rückhalteelement über ein Federmittel an dem Schwenkhebel und/oder dem Gehäuse gehalten ist. Auch so kann auf einfache Weise ein selbsttätiges Verstellen des Rückhalteelements von der Rückhaltestellung in die Freigabestellung und/oder umgekehrt realisiert werden. Hinsichtlich einer einfachen Funktionsweise des Verriegelungsmechanismus ist es dabei zweckmäßig, wenn das Rückhalteelement an dem Schwenkhebel gehalten ist. Alternativ oder zusätzlich kann auch das wenigstens eine Rückhalteelement selbst als Federmittel ausgebildet sein, auch so lässt sich auf einfache Weise ein selbsttätiges Verstellen des Rückhalteelements realisieren.

Die zuvor beschriebene Aufgabe wird bei einem System nach dem Oberbegriff von Patentanspruch 12 dadurch gelöst, dass die Schwenkhebelvorrichtung nach einem der Ansprüche 1 bis 11 ausgebildet ist und dass die Schlüsseleinheit wenigstens einen Entriegelungsmagneten zum Verstellen des Verriegelungselements von der Verriegelungsstellung in die Entriegelungsstellung durch die magnetische Wechselwirkung zwischen dem Verriegelungsmagneten und dem Entriegelungsmagneten aufweist.

Neben der vorstehend beschriebenen Schwenkhebelvorrichtung umfasst das System also eine korrespondierende Schlüsseleinheit. Diese weist wenigstens einen Entriegelungsmagneten auf, der dazu ausgebildet, das wenigstens eine Verriegelungselement von der Verriegelungsstellung in die Entriegelungsstellung zu verstellen, und zwar durch die magnetische Wechselwirkung zwischen dem Entriegelungsmagnet und dem wenigstens einen Verriegelungsmagnet des Verriegelungselements. Mit der Schlüsseleinheit kann der Verriegelungsmechanismus der Schwenkhebelvorrichtung also entriegelt werden und so der Schwenkhebel von der Arretierstellung in die Betätigungsstellung verstellt werden.

Bei dem wenigstens einen Entriegelungsmagneten handelt es sich ebenso wie bei dem Verriegelungsmagneten insbesondere um einen Permanentmagneten. Dabei kann es hinsichtlich einer einfachen Funktionsweise des Systems zweckmäßig sein, wenn das Magnetfeld des wenigstens einen Entriegelungsmagneten eine größere Feldstärke aufweist als das Magnetfeld des wenigstens einen Verriegelungsmagneten.

Nach einer zweckmäßigen Ausgestaltung des Systems ist vorgesehen, dass die Schlüsseleinheit relativ zu dem Schwenkhebel und/oder dem Gehäuse, von einer Nichtgebrauchsposition in eine Entsicherungsposition zum Entriegeln der Schwenkhebelvorrichtung verstellbar ist. Dann kann also durch das Verstellen der Schlüsseleinheit von der Nichtgebrauchsposition in die Entsicherungsposition das wenigstens eine Verrieglungselement der Schwenkhebelvorrichtung von der Verriegelungsstellung in die Entriegelungsstellung verstellt werden, wenn sich der Schwenkhebel in der Arretierstellung befindet. Unabhängig davon kann es sich anbieten, wenn die Schlüsseleinheit in der Entsicherungsposition in wenigstens zwei zueinander senkrechten Richtungen an der Schwenkhebelvorrichtung formschlüssig anliegt. Auf diese Weise kann ein einfaches und gezieltes Verstellen der Schlüsseleinheit in die Entsicherungsposition ermöglich werden. Dies gilt umso mehr, wenn die Schlüsseleinheit in der Entsicherungsposition in drei zueinander senkrechten Richtungen formschlüssig an der Schwenkhebelvorrichtung anliegt.

Alternativ oder zusätzlich kann es sich anbieten, wenn die Schlüsseleinheit in der Entsicherungsposition, insbesondere unabhängig von der Stellung des Schwenkhebels, in wenigstens einem Paar entgegengesetzter Richtungen formschlüssig an dem Schwenkhebel gehalten ist. Dann kann der Schwenkhebel nach dem Entriegeln der Schwenkhebelvorrichtung in einfacher Weise zusammen mit der Schlüsseleinheit relativ zu dem Gehäuse verstellt werden, was die Bedienung des Systems vereinfachen kann. Dies gilt insbesondere, wenn die Schlüsseleinheit in der Entsicherungsposition in zwei senkrechten Paaren entgegengesetzter Richtungen formschlüssig an dem Schwenkhebel gehalten ist. Hinsichtlich einer einfachen Bedienung des Systems kann es alternativ oder zusätzlich vorteilhaft sein, wenn die Schwenkhebelvorrichtung, insbesondere der Schwenkhebel, wenigstens ein Führungselement zum geführten Verstellen der Schlüsseleinheit von der Nichtgebrauchsposition in die Entsicherungsposition und zurück aufweist. So kann die Schlüsseleinheit in einfacher Weise zwischen der Nichtgebrauchsposition und der Entsicherungsposition verstellt werden. Aus diesem Grund kann es alternativ oder zusätzlich auch vorteilhaft sein, wenn die Schlüsseleinheit zwischen der Nichtgebrauchsposition und der Entsicherungsposition verschiebbar ist. Dann kann die Schlüsseleinheit in einfacher Weise auf die Schwenkhebelvorrichtung, insbesondere den Schwenkhebel, aufgeschoben und ebenso in einfacher Weise von der Schwenkhebelvorrichtung, insbesondere dem Schwenkhebel, heruntergeschoben werden.

Eine weitere Ausgestaltung des Systems ist schließlich dadurch gekennzeichnet, dass die Schlüsseleinheit als Generalschlüsseleinheit ausgebildet ist, die, insbesondere zusätzlich zu dem wenigstens einen Entriegelungsmagnet, wenigstens einen Generalentriegelungsmagneten aufweist. Dieser Generalentriegelungsmagnet kann dann zum Entriegeln wenigstens einer weiteren Schwenkhebelvorrichtung dienen, die insbesondere bezogen auf die Position des wenigstens einen Verriegelungselements anders ausgebildet sein kann als die Schwenkhebelvorrichtung des Systems. Auf diese Weise können mit einer Schlüsseleinheit unterschiedliche Schwenkhebelvorrichtungen entriegelt werden. Vor diesem Hintergrund kann es zweckmäßig sein, wenn dem wenigstens einen Generalentriegelungsmagnet der Schlüsseleinheit kein Verriegelungselement der Schwenkhebelvorrichtung zugeordnet ist. Dann kann also die Anzahl der Verriegelungselemente kleiner sein als die Summe der Entriegelungsmagnete und Generalentriegelungsmagnete.

Die Erfindung wird nachfolgend anhand einer lediglich ein bevorzugtes Ausführungsbeispiel darstellenden Zeichnung näher erläutert. In der Zeichnung zeigen:
- Fig. 1: ein erfindungsgemäßes System umfassend eine Schwenkhebelvorrichtung und eine Schlüsseleinheit in einer perspektivischen Ansicht, wobei die Schlüsseleinheit in einer Nichtgebrauchsstellung und ein Schwenkhebel der Schwenkhebelvorrichtung in einer Betätigungsstellung dargestellt sind,
- Fig. 2: die Schlüsseleinheit aus Fig. 1 in einer perspektivischen Ansicht von unten,
- Fig. 3A-C: die Schwenkhebelvorrichtung aus Fig. 1 in verschiedenen Ansichten, wobei der Schwenkhebel jeweils in einer Arretierstellung dargestellt ist,
- Fig. 4A-B: das System aus Fig. 1 in verschiedenen Ansichten, wobei die Schlüsseleinheit jeweils in einer Entsicherungsposition und der Schwenkhebel jeweils in der Arretierstellung dargestellt sind,
- Fig. 5: das System aus Fig. 1 in einer perspektivischen Ansicht, wobei die Schlüsseleinheit in der Entsicherungsposition und der Schwenkhebel in der Betätigungsstellung dargestellt sind,
- Fig. 6A-B: jeweils ein Detail der Schwenkhebelvorrichtung aus Fig. 1 in einer geschnittenen Ansicht entlang der in der Fig. 3B dargestellten Schnittebene VI-VI, wobei der Schwenkhebel in verschiedenen Stellungen dargestellt ist, und
- Fig. 7: die Schwenkhebelvorrichtung aus Fig. 1 in einer seitlichen Ansicht, wobei die Schwenkhebelvorrichtung an einer Zugangskontrollvorrichtung befestigt ist.

Fig. 1 zeigt ein erfindungsgemäßes System 1 umfassend eine Schwenkhebelvorrichtung 2 und eine korrespondierende Schlüsseleinheit 3 in einer perspektivischen Ansicht. Die Schwenkhebelvorrichtung 2 umfasst ein Gehäuse 4 und einen Schwenkhebel 5. Der Schwenkhebel 5 nimmt in Fig. 1 eine Betätigungsstellung ein. In der Betätigungsstellung kann der Schwenkhebel 5 relativ zu dem Gehäuse 4 um eine Betätigungsachse A_{B} verschwenkt werden. Auf diese Weise kann mittels des Schwenkhebels 5 eine (in Fig. 1 nicht dargestellte) Verschlusseinrichtung 6 betätigt werden.

Neben dem Gehäuse 4 und dem Schwenkhebel 5 weist die Schwenkhebelvorrichtung 2 einen Verriegelungsmechanismus 7 auf. Der Verriegelungsmechanismus 7 umfasst mehrere Verriegelungselemente 8, die vorliegend durch Verriegelungsmagnete 9 gebildet sind. Dabei sind die Verriegelungselemente 8 im dargestellten und insoweit bevorzugten Ausführungsbeispiel auf gegenüberliegenden Seiten der Längsachse L_{SH} des Schwenkhebels 5 angeordnet. In Fig. 1 nehmen die Verriegelungselemente 8 Entriegelungsstellungen ein, in denen die Verriegelungselemente 8 jeweils in einer Entriegelungsaufnahme 10 des Schwenkhebels 5 aufgenommen sind. Dabei ist vorliegend nur ein Teil der Entriegelungsaufnahmen 10 des Schwenkhebels 5 mit Verriegelungselementen 8 belegt. Zur Erhöhung der Sicherheit könnte alternativ hierzu vorgesehen sein, dass ein Großteil der Entriegelungsaufnahmen 10, insbesondere alle Entriegelungsaufnahmen 10, mit einem Verriegelungselement 8 belegt ist.

Der Verriegelungsmechanismus 7 umfasst vorliegend zwei Rückhalteelemente 11. Diese sind im dargestellten und insoweit bevorzugten Ausführungsbeispiel als Drahtseile ausgebildet. Die Rückhalteelemente 11 sind auf gegenüberliegenden Längsseiten des Schwenkhebels 5 angeordnet und an ihren Längsenden an dem Schwenkhebel 5 gehalten. Dazu sind die Längsenden der Rückhalteelemente 11 in Aufnahmen des Schwenkhebels 5 eingeführt und in den Aufnahmen in nicht dargestellter Weise über Federmittel an dem Schwenkhebel 5 gehalten. In Fig. 1 nehmen die Rückhalteelemente 11 Rückhaltestellungen ein, in denen die Rückhalteelemente 11 jeweils die Öffnungen der auf der entsprechenden Seite des Schwenkhebels 5 angeordneten Entriegelungsaufnahmen 10 teilweise bedecken. So wird ein unbeabsichtigtes Herausrutschen der Verriegelungselemente 8 aus den Entriegelungsaufnahmen 10 heraus verhindert. Oberhalb der Rückhalteelemente 11 weist der Schwenkhebel 5 zwei Führungselemente 12 auf, die sich im dargestellten und insoweit bevorzugten Ausführungsbeispiel entlang der Längsachse L_{SH} des Schwenkhebels 5 erstrecken. Dabei bilden die Führungselemente 12 jeweils eine Hinterschneidung 13, die von der Schlüsseleinheit 3 hintergriffen werden können.

Das Gehäuse 4 weist mehrere Verriegelungsaufnahmen 14 auf, die im dargestellten und insoweit bevorzugten Ausführungsbeispiel in gegenüberliegende Seitenwände 15 des Gehäuses 4 eingeformt sind. Dabei sind die Verriegelungsaufnahmen 14 entlang der Längsachse L_{G} des Gehäuses 4 voneinander beabstandet angeordnet. Die Rückwände der Verriegelungsaufnahmen 14 sind vorliegend durch zwei Sicherungselemente 16 in Form von metallischen Platten gebildet, die zum Zusammenwirken mit den als Verriegelungsmagneten 9 ausgebildeten Verriegelungselementen 8 vorgesehen sind. Dabei sind die Sicherungselemente 16 in den Seitenwänden 15 des Gehäuses 4 aufgenommen. Darüber hinaus weist das Gehäuse 4 mehrere Verstellelemente 17 auf. Die Verstellelemente 17 sind zum formschlüssigen Verstellen der als Drahtseile ausgebildeten Rückhalteelemente 11 vorgesehen. Dabei sind die Verstellelemente 17 als Vorsprünge ausgebildet, die sich von den Innenseiten der Seitenwände 15 des Gehäuses 4 nach innen erstrecken.

Die Schlüsseleinheit 3 weist mehrere Entriegelungsmagnete 18 auf, die in entsprechenden Aufnahmen 19 der Schlüsseleinheit 3 aufgenommen sind. Dabei sind die Aufnahmen 19 im dargestellten und insoweit bevorzugten Ausführungsbeispiel in gegenüberliegenden Seitenwänden 20 der Schlüsseleinheit 3 angeordnet und als Durchgangsöffnungen ausgebildet. Es könnte jedoch alternativ auch vorgesehen sein, dass die Aufnahmen 19 nach außen verschlossen sind, sodass die Entriegelungsmagnete 18 von außen unzugänglich sind.

Fig. 2 zeigt die Schlüsseleinheit 3 in einer perspektivischen Ansicht von unten. Die Schlüsseleinheit 3 bildet eine zur Unterseite offene Aussparung, mit der die Schlüsseleinheit 3 entlang der Längsachse L_{SH} des Schwenkhebels 5 auf die Schwenkhebelvorrichtung 2 bzw. den Schwenkhebel 5 aufgeschoben werden kann. Dabei weist die Schlüsseleinheit 3 an den gegenüberliegenden Innenseiten ihrer Seitenwände 20 jeweils zwei Halteelemente 21 auf, die die durch die beiden Führungselemente 12 des Schwenkhebels 5 gebildeten Hinterschneidungen 13 beim Aufschieben der Schlüsseleinheit 3 auf den Schwenkhebel 5 hintergreifen können.

Von der in der Fig. 1 dargestellten Betätigungsstellung kann der Schwenkhebel 5 relativ zu dem Gehäuse 4 um eine Achse, die vorliegend senkrecht zu der Betätigungsachse A_{B} angeordnet ist, in die in den Fig. 3A-C dargestellte Arretierstellung verschwenkt werden. Beim Verschwenken des Schwenkhebels 5 in die Arretierstellung kommen die Rückhalteelemente 11 in Form der Drahtseile mit den als Vorsprüngen ausgebildeten Verstellelementen 17 in Kontakt. Dadurch werden die Rückhalteelemente 11 abschnittsweise nach oben verschoben und so von der in der Fig. 1 dargestellten Rückhaltestellung in eine Freigabestellung verstellt, in der die Rückhalteelemente 11 die Öffnungen der Entriegelungsaufnahmen 10 freigeben. Sodann werden die Verriegelungselemente 8 in Form der Verriegelungsmagnete 9 durch die magnetischen Wechselwirkungen zwischen diesen und den als Metallplatten ausgebildeten Sicherungselementen 16 in Richtung der Sicherungselemente 16 gezogen. Auf diese Weise werden die Verriegelungselemente 8 selbsttätig von der in Fig. 1 dargestellten Entriegelungsstellung in eine Verriegelungsstellung verstellt, in der die Verriegelungselemente 8 in die Verriegelungsaufnahmen 14 eingreifen.

Fig. 3A-C zeigen die Schwenkhebelvorrichtung 2 in verschiedenen Ansichten, wobei der Schwenkhebel 5 jeweils in der Arretierstellung dargestellt ist. Fig. 3A zeigt die Schwenkhebelvorrichtung 2 in einer perspektivischen Ansicht. In der Arretierstellung ist der Schwenkhebel 5 teilweise in dem Gehäuse 4 aufgenommen. Dabei ist ein Verschwenken des Schwenkhebels 5 um die Betätigungsachse A_{B} durch die beiden Seitenwände 15 des Gehäuses 4 formschlüssig blockiert.

Fig. 3B zeigt die Schwenkhebelvorrichtung 2 in einer Seitenansicht, wobei die Entriegelungsaufnahmen 10 des Schwenkhebels 5 gestrichelt dargestellt sind. Der Schwenkhebel 5 ist mit einem Kopplungselement 22 um die Betätigungsachse A_{B} drehfest verbunden. Dabei ist das Kopplungselement 22 dazu ausgebildet, den Schwenkhebel 5 mit einer in Fig. 3 nicht dargestellten Verschlusseinrichtung 6, etwa in Form eines Riegelverschlusses und/oder eines Stangenverschlusses, zu verbinden. Das Gehäuse 4 weist zwei von seiner Unterseite 23 vorstehende Befestigungselemente 24 auf, die in Fig. 3 lediglich schematisch dargestellt sind. Diese Befestigungselemente 24 bilden im dargestellten und insoweit bevorzugten Ausführungsbeispiel jeweils ein Innengewinde, in das eine Schraube 25 eingeschraubt ist.

Fig. 3C zeigt die Schwenkhebelvorrichtung 2 in einer geschnittenen Ansicht entlang der in Fig. 3B dargestellten Schnittebene IIIC-IIIC, wobei die Verriegelungselemente 8 in der jeweiligen Verriegelungsstellung dargestellt sind. In der Verriegelungsstellung sind die Verriegelungselemente 8 in Form der Verriegelungsmagnete 9 teilweise in den durch den Schwenkhebel 5 gebildeten Entriegelungsaufnahmen 10 aufgenommen. Zudem greifen die Verriegelungselemente 8 formschlüssig in die durch das Gehäuse 4 gebildeten Verriegelungsaufnahmen 14 ein. Auf diese Weise ist ein Verschwenken des Schwenkhebels 5 von der Arretierstellung (Fig. 3A-C) in die Betätigungsstellung (Fig. 1) formschlüssig blockiert. Dabei werden die Verriegelungselemente 8 durch die magnetischen Wechselwirkungen zwischen diesen und den in den Seitenwänden 15 des Gehäuses 4 aufgenommenen, vorliegend als Metallplatten ausgebildeten Sicherungselementen 16 in der Verriegelungsstellung gehalten. Um den Schwenkhebel 5 von der in den Fig. 3A-C dargestellten Arretierstellung zurück in die in Fig. 1 dargestellte Betätigungsstellung verstellen zu können, kann die Schlüsseleinheit 3 relativ zu der Schwenkhebelvorrichtung 2 bzw. dem Schwenkhebel 5 in die in den Fig. 4A-B dargestellte Entsicherungsposition verstellt werden.

Fig. 4A-B zeigen das System 1 in verschiedenen Ansichten, wobei der Schwenkhebel 5 jeweils in der Arretierstellung und die Schlüsseleinheit 3 jeweils in der Entsicherungsposition dargestellt sind. Fig. 4A zeigt das System 1 in einer perspektivischen Ansicht. In der Entsicherungsposition ist die Schlüsseleinheit 3 entlang der Längsachse L_{SH} des Schwenkhebels 5 auf die Schwenkhebelvorrichtung 2 bzw. den Schwenkhebel 5 aufgeschoben. Dabei ist die Schlüsseleinheit 3 senkrecht zu der Längsachse L_{SH} des Schwenkhebels 5 formschlüssig an dem Schwenkhebel 5 gehalten.

Fig. 4B zeigt das System 1 in einer geschnittenen Ansicht entlang der in der Fig. 4A dargestellten Schnittebene IVB-IVB, wobei die Verriegelungselemente 8 in der jeweiligen Entriegelungsstellung dargestellt sind. Die in der Schlüsseleinheit 3 aufgenommenen Entriegelungsmagnete 18 weisen eine höhere Feldstärke auf als die Verriegelungsmagnete 9 der Schwenkhebelvorrichtung 2. So sind die Verriegelungsmagnete 9 durch die magnetischen Wechselwirkungen mit den Entriegelungsmagneten 18 von der Verriegelungsstellung (Fig. 3C) in die Entriegelungsstellung (Fig. 4B) verschoben. Die Entriegelungsmagnete 18 drücken die Verriegelungsmagnete 9 also gegen die magnetische Anziehungskraft zwischen den Verriegelungsmagneten 9 und den Sicherungselementen 16 in die Entriegelungsstellungen. Auf diese Weise kann die Schwenkhebelvorrichtung 2 entriegelt werden.

Die Verriegelungselemente 8 der Schwenkhebelvorrichtung 2 sind vorliegend gleichartig ausgebildet, und zwar als Zylinderstifte. Die Polaritäten der als Verriegelungsmagnete 9 ausgebildeten Verriegelungselemente 8 unterscheiden sich jedoch bezogen auf die jeweilige Entriegelungsrichtung Rε, in der das entsprechende Verriegelungselement 8 von der Verriegelungsstellung (Fig. 3C) in die Entriegelungsstellung (Fig. 4C) verstellbar ist. So weisen die Verriegelungsmagnete 9 an dem in die Entriegelungsrichtung Rε weisenden Ende teilweise einen Südpol S und teilweise einen Nordpol N auf. Dies kann die Sicherheit gegen ein unbefugtes Entriegeln der Schwenkhebelvorrichtung 2 erhöhen.

Die Schlüsseleinheit 3 ist vorliegend als Generalschlüsseleinheit ausgebildet und weist zusätzlich zu den Entriegelungsmagneten 18 einen Generalentriegelungsmagnet 26 auf. Dabei sind die Entriegelungsmagnete 18 und der Generalentriegelungsmagnet 26 gleichartig ausgebildet. Im Gegensatz zu den Entriegelungsmagneten 18 ist dem Generalentriegelungsmagnet 26 jedoch kein Verriegelungselement 8 der Schwenkhebelvorrichtung 2 zugeordnet. Mittels des Generalentriegelungsmagnets 26 können weitere, sich hinsichtlich der Position ihrer Verriegelungselemente 8 von der dargestellten Schwenkhebelvorrichtungen 2 unterscheidende Schwenkhebelvorrichtungen entriegelt werden. So können mit der Schlüsseleinheit 3 auch Schwenkhebelvorrichtungen 2 entriegelt werden, die im Gegensatz zu der dargestellten Schwenkhebelvorrichtung 2 an der Position des Generalentriegelungsmagnets 26 ein Verriegelungselement 8 aufweisen.

In der Entsicherungsposition ist die Schlüsseleinheit 3 über die in den Fig. 4A-B nicht sichtbaren Halteelemente 21 (Fig. 2) und die Seitenwände 20 der Schlüsseleinheit 3 senkrecht zur Längsachse L_{SH} des Schwenkhebels 5 formschlüssig mit diesem verbunden. So kann der Schwenkhebel 5 zusammen mit der Schlüsseleinheit 3 von der in den Fig. 4A-B dargestellten Arretierstellung in die in der Fig. 5 dargestellte Betätigungsstellung verstellt und in dieser um die Betätigungsachse A_{B} verschwenkt werden.

Fig. 5 zeigt das System 1 in einer perspektivischen Ansicht, wobei der Schwenkhebel 5 in der Betätigungsstellung und die Schlüsseleinheit 3 in der Entsicherungsposition dargestellt sind. In der Betätigungsstellung kann die Schlüsseleinheit 3 entlang der Längsachse L_{SH} des Schwenkhebels 5 von diesem heruntergezogen und so von der in der Fig. 5 dargestellten Entsicherungsposition in eine Nichtgebrauchsstellung (vgl. Fig. 1) verstellt werden.

Fig. 6A-B zeigen jeweils ein Detail der Schwenkhebelvorrichtung 2 in einer geschnittenen Ansicht entlang der in der Fig. 3B dargestellten Schnittebene VI-VI, wobei der Schwenkhebel 5 in einer Zwischenstellung (Fig. 6A) beim Verstellen von der Betätigungsstellung in die Arretierstellung und in der Arretierstellung (Fig. 6B) dargestellt ist. Beim Verstellen in die Arretierstellung kommen die Rückhalteelemente 11 in Kontakt mit den als Vorsprüngen ausgebildeten Verstellelementen 17 und werden dadurch automatisch von der Rückhaltestellung (Fig. 6A) in die Freigabestellung (Fig. 6B) verstellt, in der die Rückhalteelemente 11 die Öffnungen der Entriegelungsaufnahmen 10 freigeben. Wenn der Schwenkhebel 5 mittels der in den Fig. 6A-B nicht dargestellten Schlüsseleinheit 3 von der Arretierstellung (Fig. 6B) zurück in die Betätigungsstellung verstellt wird, werden die Rückhalteelemente 11 durch die Federmittel, über die die Rückhalteelemente 11 an dem Schwenkhebel 5 gehalten sind, von der Freigabestellung (Fig. 6B) zurück in die Rückhaltestellung (Fig. 6a) verstellt.

Fig. 7 zeigt die Schwenkhebelvorrichtung 2 in einer Seitenansicht, wobei der Schwenkhebel 5 in der Betätigungsstellung dargestellt ist. Die Schwenkhebelvorrichtung 2 ist mittels der Befestigungselemente 24 des Gehäuses 4 und den Schrauben 25 an einer Zugangskontrollvorrichtung 27, etwa in Form einer dünnwandigen Tür oder einer Klappe, befestigt. Dabei ist der Schwenkhebel 5 mit einer Verschlusseinrichtung 6 verbunden, die vorliegend als Drehriegelverschluss ausgebildet ist. Durch Verschwenken des Schwenkhebels 5 um die Betätigungsachse A_{B} kann ein Drehriegel 28 des Drehriegelverschlusses verschwenkt werden. Auf diese Weise kann der Formschluss zwischen dem Drehriegel 28 und einem Rahmen 29, an dem die Zugangskontrollvorrichtung 27 verstellbar, insbesondere verschwenkbar, gehalten ist, gelöst werden und so die Zugangskontrollvorrichtung 27 geöffnet werden.

### Bezugszeichenliste:

- 1:: System
- 2:: Schwenkhebelvorrichtung
- 3:: Schlüsseleinheit
- 4:: Gehäuse
- 5:: Schwenkhebel
- 6:: Verschlusseinrichtung
- 7:: Verriegelungsmechanismus
- 8:: Verriegelungselement
- 9:: Verriegelungsmagnet
- 10:: Entriegelungsaufnahme
- 11:: Rückhalteelement
- 12:: Führungselement
- 13:: Hinterschneidung
- 14:: Verriegelungsaufnahme
- 15:: Seitenwand (des Gehäuses 4)
- 16:: Sicherungselement
- 17:: Verstellelement
- 18:: Entriegelungsmagnet
- 19:: Aufnahme
- 20:: Seitenwand der Schlüsseleinheit
- 21:: Halteelement
- 22:: Kopplungselement
- 23:: Unterseite des Gehäuses
- 24:: Befestigungselement
- 25:: Schraube
- 26:: Generalentriegelungselement
- 27:: Zugangskontrollvorrichtung
- 28:: Drehriegel
- 29:: Rahmen
- A_{B}:: Betätigungsachse
- L_{SH}:: Längsachse des Schwenkhebels
- L_{G}:: Längsachse des Gehäuses
- N:: Nordpol
- R_{E}:: Entriegelungsrichtung
- S:: Südpol

## Patentansprüche

1. Schwenkhebelvorrichtung (2) zum Betätigen einer Verschlusseinrichtung (6), insbesondere eines Riegelverschlusses und/oder Stangenverschlusses, einer Zugangskontrollvorrichtung (27), insbesondere einer Tür und/oder Klappe, mit:
- einem Gehäuse (4) zum Befestigen der Schwenkhebelvorrichtung (2), insbesondere an der Zugangskontrollvorrichtung (27), und
- einem Schwenkhebel (5) zum Betätigen der Verschlusseinrichtung (6),
- wobei der Schwenkhebel (5) relativ zu dem Gehäuse (4) zwischen einer Arretierstellung und einer Betätigungsstellung zum Betätigen der Verschlusseinrichtung (6) verstellbar ist,
- wobei der Schwenkhebel (5) in der Betätigungsstellung um eine Betätigungsachse (A_{B}) relativ zu dem Gehäuse (4) verschwenkbar ist,
- wobei ein Verriegelungsmechanismus (7) zum Sichern des Schwenkhebels (5) gegen ein unbefugtes Verstellen von der Arretierstellung in die Betätigungsstellung vorgesehen ist, und
- wobei der Verriegelungsmechanismus (7) wenigstens ein Verriegelungselement (8) umfasst, das zwischen einer Verriegelungsstellung zum formschlüssigen Blockieren des Verstellens des Schwenkhebels (5) von der Arretierstellung in die Betätigungsstellung und einer Entriegelungsstellung zum Freigeben des Verstellens des Schwenkhebels (5) von der Arretierstellung in die Betätigungsstellung verstellbar ist,
**dadurch gekennzeichnet, dass**
das Verriegelungselement (8) wenigstens einen Verriegelungsmagneten (9) zum Verstellen des Verriegelungselements (8) von der Verriegelungsstellung in die Entriegelungsstellung durch die magnetische Wechselwirkung zwischen dem Verriegelungsmagneten (9) und wenigstens einem Entriegelungsmagneten (18) einer korrespondierenden Schlüsseleinheit (3) umfasst.

2. Schwenkhebelvorrichtung nach Anspruch 1,
**dadurch gekennzeichnet, dass**
- der Verriegelungsmechanismus (7) wenigstens zwei, bedarfsweise wenigstens vier, vorzugsweise wenigstens sechs, insbesondere wenigstens acht, Verriegelungselemente (8) umfasst, und
- dass, vorzugsweise, sich die Polaritäten von wenigstens zwei der Verriegelungsmagnete (9) unterschiedlicher Verriegelungselemente (8) bezogen auf die Entriegelungsrichtung (R_{E}) des jeweiligen Verriegelungselements (8) unterscheiden.

3. Schwenkhebelvorrichtung nach Anspruch 2,
**dadurch gekennzeichnet, dass**
- wenigstens zwei der Verriegelungselemente (8) auf gegenüberliegenden Seiten der Längsachse (L_{SH}) des Schwenkhebels (5) und/oder der Längsachse (L_{G}) des Gehäuses (4) angeordnet sind, und/oder
- dass wenigstens zwei der Verriegelungselemente (8) entlang der Längsachse (L_{SH}) des Schwenkhebels (5) und/oder entlang der Längsachse (L_{G}) des Gehäuses (4) voneinander beabstandet angeordnet sind.

4. Schwenkhebelvorrichtung nach einem der Ansprüche 1 bis 3,
**dadurch gekennzeichnet, dass**
- das Verriegelungselement (8) zwischen der Verriegelungsstellung und der Entriegelungsstellung verschiebbar ist, und/oder
- dass das Verriegelungselement (8) durch den Verriegelungsmagneten (9) gebildet ist und/oder stiftförmig ausgebildet ist.

5. Schwenkhebelvorrichtung nach einem der Ansprüche 1 bis 4,
**dadurch gekennzeichnet, dass**
in der Arretierstellung des Schwenkhebels (5) das Verriegelungselement (8) in der Verriegelungsstellung und/oder Entriegelungsstellung derart in dem Gehäuse (4) und/oder dem Schwenkhebel (5) aufgenommen ist, dass das Verriegelungselement (8) von außen unzugänglich und/oder nicht sichtbar ist.

6. Schwenkhebelvorrichtung nach einem der Ansprüche 1 bis 5,
**dadurch gekennzeichnet, dass**
- das Verriegelungselement (8) in der Entriegelungsstellung in einer Entriegelungsaufnahme (10) des Schwenkhebels (5) oder des Gehäuses (4) aufgenommen ist, und/oder
- dass in der Arretierstellung des Schwenkhebels (5) das Verriegelungselement (8) in der Verriegelungsstellung in eine Verriegelungsaufnahme (14) des Gehäuses (4) oder des Schwenkhebels (5) formschlüssig eingreift.

7. Schwenkhebelvorrichtung nach einem der Ansprüche 1 bis 6,
**dadurch gekennzeichnet, dass**
- der Verriegelungsmechanismus (7) wenigstens ein Sicherungselement (16) zum selbsttätigen Verstellen des wenigstens einen Verriegelungselements (8) von der Entriegelungsstellung in die Verriegelungsstellung beim Verstellen des Schwenkhebels (5) in die Arretierstellung umfasst, und
- dass, vorzugsweise, das Sicherungselement (16) an dem Gehäuse (4) oder dem Schwenkhebel (5) befestigt und/oder wenigstens teilweise in dem Gehäuse (4) oder dem Schwenkhebel (5) aufgenommen ist.

8. Schwenkhebelvorrichtung nach Anspruch 7,
**dadurch gekennzeichnet, dass**
- das wenigstens eine Sicherungselement (16) aus einem ferromagnetischen Werkstoff gebildet ist, und
- dass, vorzugsweise, das Verriegelungselement (8) durch die magnetische Wechselwirkung zwischen dem Verriegelungsmagneten (9) und dem Sicherungselement (16) beim Verstellen des Schwenkhebels (5) in die Arretierstellung selbsttätig von der Entriegelungsstellung in die Verriegelungsstellung verstellbar ist.

9. Schwenkhebelvorrichtung nach einem der Ansprüche 1 bis 8,
**dadurch gekennzeichnet, dass**
- der Verriegelungsmechanismus (7) wenigstens ein Rückhalteelement (11) zum Verhindern eines unbeabsichtigten Verstellens des Verriegelungselements (8) von der Entriegelungsstellung in die Verriegelungsstellung, insbesondere in der Betätigungsstellung des Schwenkhebels (5), umfasst, und
- dass, vorzugsweise, das Rückhalteelement (11) zum wenigstens teilweisen Bedecken einer Öffnung einer Entriegelungsaufnahme (10) zur Aufnahme des Verriegelungselements (8) in der Entriegelungsstellung ausgebildet ist.

10. Schwenkhebelvorrichtung nach Anspruch 9,
**dadurch gekennzeichnet, dass**
- das Rückhalteelement (11) zwischen einer ein unbeabsichtigtes Verstellen des Verriegelungselements (8) verhindernden Rückhaltestellung und einer das Verstellen des Verriegelungselements (8) freigebenden Freigabestellung verstellbar ist, und
- dass, vorzugsweise, das Rückhalteelement (11) beim Verstellen des Schwenkhebels (5) von der Betätigungsstellung in die Arretierstellung selbsttätig von der Rückhaltestellung in die Freigabestellung verstellbar ist und/oder beim Verstellen des Schwenkhebels (5) von der Arretierstellung in die Betätigungsstellung selbsttätig von der Freigabestellung in die Rückhaltestellung verstellbar ist.

11. Schwenkhebelvorrichtung nach Anspruch 9 oder Anspruch 10,
**dadurch gekennzeichnet, dass**
- das Rückhaltelement als Seil, insbesondere Drahtseil, ausgebildet ist und/oder
- dass das Rückhalteelement (11) über ein Federmittel an dem Schwenkhebel (5) und/oder dem Gehäuse (4) gehalten ist und/oder als Federmittel ausgebildet ist.

12. System (1) zum Betätigen einer Verschlusseinrichtung (6), insbesondere eines Riegelverschlusses und/oder Stangenverschlusses, einer Zugangskontrollvorrichtung (27), insbesondere einer Tür und/oder Klappe, mit:
- einer Schwenkhebelvorrichtung (2), und
- einer korrespondierenden Schlüsseleinheit (3),
**dadurch gekennzeichnet, dass**
die Schwenkhebelvorrichtung (2) nach einem der Ansprüche 1 bis 11 ausgebildet ist und dass die Schlüsseleinheit (3) wenigstens einen Entriegelungsmagneten (18) zum Verstellen des Verriegelungselements (8) von der Verriegelungsstellung in die Entriegelungsstellung durch die magnetische Wechselwirkung zwischen dem Verriegelungsmagneten (9) und dem Entriegelungsmagneten (18) aufweist.

13. System nach Anspruch 12,
**dadurch gekennzeichnet, dass**
- die Schlüsseleinheit (3) relativ zu dem Schwenkhebel (5) und/oder dem Gehäuse (4) zwischen einer Nichtgebrauchsposition und einer Entsicherungsposition zum Entriegeln der Schwenkhebelvorrichtung (2) verstellbar ist, und
- dass, vorzugsweise, die Schlüsseleinheit (3) in der Entsicherungsposition in wenigstens zwei, insbesondere drei, zueinander senkrechten Richtungen an der Schwenkhebelvorrichtung (2) formschlüssig anliegt.

14. System nach Anspruch 13,
**dadurch gekennzeichnet, dass**
- die Schlüsseleinheit (3) in der Entsicherungsposition, insbesondere unabhängig von der Stellung des Schwenkhebels (5), in wenigstens einem Paar entgegengesetzter Richtungen formschlüssig an dem Schwenkhebel (5) gehalten ist, und/oder
- dass die Schwenkhebelvorrichtung (2), insbesondere der Schwenkhebel (5), wenigstens ein Führungselement (12) zum geführten Verstellen der Schlüsseleinheit (3) zwischen der Nichtgebrauchsposition und der Entsicherungsposition aufweist.

15. System nach einem der Ansprüche 12 bis 14,
**dadurch gekennzeichnet, dass**
die Schlüsseleinheit (3) als Generalschlüsseleinheit ausgebildet ist, die wenigstens einen Generalentriegelungsmagnet (26) zum Entriegeln wenigstens einer weiteren, insbesondere bezogen auf die Position der Verriegelungselemente (8) anders ausgebildeten, Schwenkhebelvorrichtung (2) aufweist.

## Claims

1. Swivel lever device (2) for actuating a closure apparatus (6), in particular a bolt closure means and/or bar closure means, of an access control device (27), in particular of a door and/or hatch, having:
- a housing (4) for fastening the swivel lever device (2), in particular to the access control device (27), and
- a swivel lever (5) for actuating the closure apparatus (6),
- wherein the swivel lever (5) can be adjusted relative to the housing (4) between a latched position and an actuating position for actuating the closure apparatus (6),
- wherein the swivel lever (5) can be pivoted in the actuating position about an actuating axis (A_{B}) relative to the housing (4),
- wherein a locking mechanism (7) is provided to secure the swivel lever (5) against unauthorised adjustment from the latched position to the actuating position, and
- wherein the locking mechanism (7) comprises at least one locking element (8) which can be adjusted between a locking position for positively blocking the swivel lever (5) from being adjusted from the latched position to the actuating position and an
unlocking position for releasing the swivel lever (5) for being adjusted from the latched position to the actuating position,
**characterised in that**
the locking element (8) comprises at least one locking magnet (9) for adjusting the locking element (8) from the locking position to the unlocking position by means of the magnetic interaction between the locking magnet (9) and at least one unlocking magnet (18) of a corresponding key unit (3).

2. Swivel lever device according to claim 1,
**characterised in that**
- the locking mechanism (7) comprises at least two, if necessary at least four, preferably at least six, in particular at least eight, locking elements (8), and
- **in that**, preferably, the polarities of at least two of the locking magnets (9) of different locking elements (8) differ in relation to the unlocking direction (R_{E}) of the respective locking element (8).

3. Swivel lever device according to claim 2,
**characterised in that**
- at least two of the locking elements (8) are arranged on opposing sides of the longitudinal axis (L_{SH}) of the swivel lever (5) and/or of the longitudinal axis (L_{G}) of the housing (4), and/or
- **in that** at least two of the locking elements (8) are arranged spaced apart from one another along the longitudinal axis (L_{SH}) of the swivel lever (5) and/or along the longitudinal axis (L_{G}) of the housing (4).

4. Swivel lever device according to any one of claims 1 to 3,
**characterised in that**
- the locking element (8) can be adjusted between the locking position and the unlocking position, and/or
- **in that** the locking element (8) is formed by the locking magnet (9) and/or is designed in a pin-shaped manner.

5. Swivel lever device according to any one of claims 1 to 4,
**characterised in that**,
in the latched position of the swivel lever (5), the locking element (8) is received in the housing (4) and/or in the swivel lever (5) in the locking position and/or unlocking position in such manner that the locking element (8) is inaccessible and/or not visible from the outside.

6. Swivel lever device according to any one of claims 1 to 5,
**characterised in that**
- the locking element (8) is received in an unlocking receptacle (10) of the swivel lever (5) or of the housing (4) in the unlocking position, and/or
- **in that**, in the latched position of the swivel lever (5), the locking element (8) engages in a positive-locking manner into a locking receptacle (14) of the housing (4) or of the swivel lever (5) in the locking position.

7. Swivel lever device according to any one of claims 1 to 6,
**characterised in that**
- the locking mechanism (7) comprises at least one securing element (16) for automatically adjusting the at least one locking element (8) from the unlocking position to the locking position when the swivel lever (5) is adjusted to the latched position, and
- **in that**, preferably, the securing element (16) is fastened to the housing (4) or to the swivel lever (5) and/or is received at least partially in the housing (4) or in the swivel lever (5).

8. Swivel lever device according to claim 7,
**characterised in that**
- the at least one securing element (16) is formed from a ferromagnetic material, and
- **in that**, preferably, the locking element (8) can be automatically adjusted from the unlocking position to the locking position by means of the magnetic interaction between the locking magnet (9) and the securing element (16) when the swivel lever (5) is adjusted to the latched position.

9. Swivel lever device according to any one of claims 1 to 8,
**characterised in that**
- the locking mechanism (7) comprises at least one retaining element (11) to prevent the locking element (8) from being unintentionally adjusted from the unlocking position to the locking position, in particular in the actuating position of the swivel lever (5), and
- **in that**, preferably, the retaining element (11) is designed to at least partially cover an opening of an unlocking receptacle (10) for receiving the locking element (8) in the unlocking position.

10. Swivel lever device according to claim 9,
**characterised in that**
- the retaining element (11) can be adjusted between a retaining position preventing the locking element (8) from being unintentionally adjusted and a release position releasing the locking element (8) for being adjusted, and
- **in that**, preferably, the retaining element (11) can be automatically adjusted from the retaining position to the release position when the swivel lever (5) is adjusted from the actuating position to the latched position and/or the retaining element (11) can be automatically adjusted from the release position to the retaining position when the swivel lever (5) is adjusted from the latched position to the actuating position.

11. Swivel lever device according to claim 9 or claim 10,
**characterised in that**
- the retaining element is designed as a rope, in particular wire rope, and/or
- **in that** the retaining element (11) is held on the swivel lever (5) and/or the housing (4) via a spring means and/or is designed as a spring means.

12. System (1) for actuating a closure apparatus (6), in particular a bolt closure means and/or bar closure means, of an access control device (27), in particular of a door and/or hatch, having:
- a swivel lever device (2), and
- a corresponding key unit (3),
**characterised in that**
the swivel lever device (2) is designed according to any one of claims 1 to 11 and **in that** the key unit (3) has at least one unlocking magnet (18) for adjusting the locking element (8) from the locking position to the unlocking position by means of the magnetic interaction between the locking magnet (9) and the unlocking magnet (18).

13. System according to claim 12,
**characterised in that**
- the key unit (3) can be adjusted relative to the swivel lever (5) and/or to the housing (4) between a non-use position and a release position for unlocking the swivel lever device (2), and
- **in that**, preferably, the key unit (3), in the release position, rests in a positive-locking manner on the swivel lever device (2) in at least two, in particular three, directions perpendicular to one another.

14. System according to claim 13,
**characterised in that**
- the key unit (3), in the release position, in particular independently of the position of the swivel lever (5), is held in a positive-locking manner on the swivel lever (5) in at least one pair of opposing directions and/or
- **in that** the swivel lever device (2), in particular the swivel lever (5), has at least one guide element (12) for guided adjustment of the key unit (3) between the non-use position and the release position.

15. System according to any one of claims 12 to 14,
**characterised in that**
the key unit (3) is designed as a master key unit, which has at least one master unlocking magnet (26) for unlocking at least one further swivel lever device (2), in particular designed differently in relation to the position of the locking elements (8).

## Revendications

1. Dispositif à levier pivotant (2) permettant d'actionner un appareil de fermeture (6), notamment un moyen de fermeture par boulon et/ou un moyen de fermeture par barre, d'un dispositif de commande d'accès (27), notamment une porte et/ou une trappe, comportant :
- un boîtier (4) pour fixer le dispositif à levier pivotant (2), notamment au dispositif de commande d'accès (27), et
- un levier pivotant (5) pour actionner l'appareil de fermeture (6),
- le levier pivotant (5) pouvant être déplacé par rapport au boîtier (4) entre une position d'arrêt et une position d'actionnement pour actionner l'appareil de fermeture (6),
- le levier pivotant (5) dans la position d'actionnement pouvant pivoter autour d'un axe d'actionnement (A_{B}) par rapport au boîtier (4),
- un mécanisme de verrouillage (7) pour fixer le levier pivotant (5) contre un mouvement non autorisé de la position d'arrêt vers la position d'actionnement, et
- le mécanisme de verrouillage (7) comprenant au moins un élément de verrouillage (8) pouvant être déplacé entre une position verrouillée pour bloquer, par complémentarité de forme, le mouvement du levier pivotant (5) de la position d'arrêt vers la position d'actionnement et une position déverrouillée pour libérer le mouvement du levier pivotant (5) de la position d'arrêt vers la position d'actionnement,
**caractérisé en ce que**
l'élément de verrouillage (8) comprend au moins un aimant de verrouillage (9) pour déplacer l'élément de verrouillage (8) de la position verrouillée vers la position déverrouillée par l'interaction magnétique entre l'aimant de verrouillage (9) et au moins un aimant de déverrouillage (18) d'une unité (3) de clé correspondante.

2. Dispositif à levier pivotant selon la revendication 1, **caractérisé en ce que**
- le mécanisme de verrouillage (7) comprend au moins deux, si nécessaire au moins quatre, de préférence au moins six, notamment au moins huit, éléments de verrouillage (8), et
- de préférence, les polarités d'au moins deux des aimants de verrouillage (9) de différents éléments de verrouillage (8) diffèrent par rapport à la direction de déverrouillage (R_{E}) de l'élément de verrouillage (8) respectif.

3. Dispositif à levier pivotant selon la revendication 2, **caractérisé en ce que**
- au moins deux des éléments de verrouillage (8) sont agencés sur des côtés opposés de l'axe longitudinal (L_{SH}) du levier pivotant (5) et/ou de l'axe longitudinal (L_{G}) du boîtier (4), et/ou
- au moins deux des éléments de verrouillage (8) sont agencés, espacés l'un de l'autre, le long de l'axe longitudinal (L_{SH}) du levier pivotant (5) et/ou le long de l'axe longitudinal (L_{G}) du boîtier (4).

4. Dispositif à levier pivotant selon l'une quelconque des revendications 1 à 3,
**caractérisé en ce que**
- l'élément de verrouillage (8) peut être déplacé entre la position verrouillée et la position déverrouillée, et/ou
- l'élément de verrouillage (8) est formé par l'aimant de verrouillage (9) et/ou est conçu en forme de goupille.

5. Dispositif à levier pivotant selon l'une quelconque des revendications 1 à 4,
**caractérisé en ce que** dans la position d'arrêt du levier pivotant (5), l'élément de verrouillage (8) en position verrouillée et/ou déverrouillée est logé dans le boîtier (4) et/ou dans le levier pivotant (5) de telle sorte que l'élément de verrouillage (8) est inaccessible et/ou invisible de l'extérieur.

6. Dispositif à levier pivotant selon l'une quelconque des revendications 1 à 5,
**caractérisé en ce que**
- l'élément de verrouillage (8) est logé dans la position déverrouillée dans un logement de déverrouillage (10) du levier pivotant (5) ou du boîtier (4), et/ou
- dans la position d'arrêt du levier pivotant (5), l'élément de verrouillage (8) s'engage, par complémentarité de forme, dans la position verrouillée, dans un logement de verrouillage (14) du boîtier (4) ou du levier pivotant (5).

7. Dispositif à levier pivotant selon l'une quelconque des revendications 1 à 6,
**caractérisé en ce que**
- le mécanisme de verrouillage (7) comprend au moins un élément de sécurité (16) pour le mouvement automatique dudit au moins un élément de verrouillage (8) de la position déverrouillée vers la position de verrouillée lors du déplacement du levier pivotant (5) en position d'arrêt, et
- de préférence, l'élément de sécurité (16) est fixé au boîtier (4) ou au levier pivotant (5) et/ou est au moins partiellement logé dans le boîtier (4) ou le levier pivotant (5).

8. Dispositif à levier pivotant selon la revendication 7, **caractérisé en ce que**
- ledit au moins un élément de sécurité (16) est formé en un matériau ferromagnétique, et
- de préférence, l'élément de verrouillage (8) peut être déplacé automatiquement de la position déverrouillée à la position verrouillée par l'interaction magnétique entre l'aimant de verrouillage (9) et l'élément de sécurité (16) lors du mouvement du levier pivotant (5) dans la position d'arrêt.

9. Dispositif à levier pivotant selon l'une quelconque des revendications 1 à 8,
**caractérisé en ce que**
- le mécanisme de verrouillage (7) comprend au moins un élément de retenue (11) pour empêcher un mouvement involontaire de l'élément de verrouillage (8) de la position déverrouillée vers la position verrouillée, notamment dans la position d'actionnement du levier pivotant (5), et
- de préférence, l'élément de retenue (11) est conçu pour recouvrir, au moins partiellement, une ouverture d'un logement de déverrouillage (10) pour recevoir l'élément de verrouillage (8) dans la position déverrouillée.

10. Dispositif à levier pivotant selon la revendication 9, **caractérisé en ce que**
- l'élément de retenue (11) peut être déplacé entre une position de retenue, empêchant un mouvement involontaire de l'élément de verrouillage (8), et une position de libération libérant le mouvement de l'élément de verrouillage (8), et
- de préférence, l'élément de retenue (11) peut être déplacé automatiquement de la position de retenue à la position de libération lors du mouvement du levier pivotant (5) de la position d'actionnement vers la position d'arrêt et/ou est déplacé automatiquement de la position de libération vers la position de retenue lors du mouvement du levier pivotant (5) de la position d'arrêt vers la position d'actionnement.

11. Dispositif à levier pivotant selon la revendication 9 ou la revendication 10,
**caractérisé en ce que**
- l'élément de retenue est conçu comme un câble, notamment un câble métallique, et/ou
- l'élément de retenue (11) est maintenu par un moyen à ressort sur le levier pivotant (5) et/ou le boîtier (4) et/ou est conçu comme moyen à ressort.

12. Système (1) d'actionnement d'un appareil de fermeture (6), notamment un moyen de fermeture par boulon et/ou un moyen de fermeture par barre, d'un dispositif de commande d'accès (27), notamment une porte et/ou une trappe, comportant :
- un dispositif à levier pivotant (2), et
- une unité (3) de clé correspondante,
**caractérisé en ce que**
le dispositif à levier pivotant (2) est conçu selon l'une des revendications 1 à 11 et **en ce que** l'unité (3) de clé présente au moins un aimant de déverrouillage (18) pour le mouvement de l'élément de verrouillage (8) de la position verrouillée vers la position déverrouillée par l'interaction magnétique entre l'aimant de verrouillage (9) et l'aimant de déverrouillage (18).

13. Système selon la revendication 12, **caractérisé en ce que**
- l'unité (3) de clé est déplacée par rapport au levier pivotant (5) et/ou au boîtier (4) entre une position de non-utilisation et une position relâchée pour déverrouiller le dispositif à levier pivotant (2), et
- de préférence, l'unité (3) de clé s'appui, par liaison de forme, dans la position relâchée, dans au moins deux directions, notamment trois directions, perpendiculaires l'une à l'autre, sur le dispositif à levier pivotant (2).

14. Système selon la revendication 13, **caractérisé en ce que**
- l'unité (3) de clé est maintenue par liaison de forme sur le levier pivotant (5) dans la position relâchée, notamment indépendamment de la position du levier pivotant (5), dans au moins une paire de directions opposées, et/ou
- le dispositif à levier pivotant (2), notamment le levier pivotant (5), présente au moins un élément de guidage (12) pour le mouvement guidé de l'unité (3) de clé entre la position de non-utilisation et la position relâchée.

15. Système selon l'une des revendications 12 à 14, **caractérisé en ce que** l'unité (3) de clé est conçue en tant qu'unité de clé générale qui présente au moins un aimant de déverrouillage (26) général pour déverrouiller au moins un autre dispositif à levier pivotant (2) conçu différemment, notamment par rapport à la position des éléments de verrouillage (8).
